# FASCICULE DE BREVET EUROPEEN

(11) **EP 2 302 468 B1**
(45) Date de publication et mention de la délivrance du brevet: **09.05.2012**
(21) Numéro de dépôt: 10176506.3
(22) Date de dépôt: 14.09.2010
(51) Int. Cl.: G04B 5/02, G04B 13/00

(54) **Dispositif d'accouplement**
Kupplungsvorrichtung
Coupling device

(30) Priorité: 24.09.2009 CH 14762009
(43) Date de publication de la demande: 30.03.2011
(73) Titulaire: MPS Micro Precision Systems AG, 2500 Bienne 8 (CH)
(72) Inventeur: Laager, Alain, 2603, Péry (CH); Bui, Hoang-Khanh, 2504, Bienne (CH); Mojou, Jean-François, 2208, Les Hauts-Geneveys (CH); Parietti, Patrice, 2028, Vaumarcus (CH); Zwahlen, Michaël, 3232, Ins (CH)
(74) Mandataire: P&TS SA (AG, Ltd.)

(56) Documents cités:
- EP-A1- 1 046 965
- CH-A5- 694 025
- US-A- 3 657 875

## Description

### Domaine technique

La présente invention concerne un dispositif d'accouplement, du type de ceux utilisés dans les remontages automatiques des montres bracelet et, plus particulièrement, un dispositif d'accouplement transmettant la force de remontage depuis la masse oscillante jusqu'au rochet.

### Etat de la technique

Les montres à remontage automatique de type connu comportent, en général, un train de rouages ayant la fonction de transmettre le mouvement de la masse oscillante à la roue de rochet, éventuellement en redressant le sens de rotation, et en même temps de réduire la vitesse de la masse oscillante et d'accroitre la force destinée à armer le ressort de barillet. Un important rapport de démultiplication est nécessaire afin de vaincre la force de réaction élastique du ressort. Dans les réalisations pratiques, la transmission d'un mécanisme de remontage automatique comporte en général un rapport de réduction de 100 ou plus.

Des tels niveaux de réduction sont assurés, dans les remontages automatiques de type connu, par un train de deux ou plus mobiles en série. Ces réductions occupent toutefois une place relativement importante augmentant ainsi les dimensions et l'épaisseur du mouvement automatique.

L'utilisation de plusieurs engrenages en série réduit par ailleurs le rendement d'ensemble de la transmission, et augmente la complexité et le coût du mouvement.

Le dispositif d'accouplement utilisé pour le remontage automatique d'une montre doit inclure des éléments pour transformer le mouvement dans les deux sens de la masse oscillante en un mouvement à un sens seulement. Typiquement le dispositif inclut un embrayage unidirectionnel, en sorte que la masse oscillante tourne librement dans un sens et, dans l'autre sens, entraîne le système de transmission qui arme le ressort de barillet. Le brevet suisse CH694025 divulgue un dispositif d'accouplement avec deux embrayages unidirectionnels coaxiaux superposés, dans lequel le ressort du barillet est armé quel que ce soit le sens de rotation de la masse oscillante.

Par ailleurs le document EP1046965 divulgue une montre à remontage automatique comprenant une masse de remontage oscillant grâce à un roulement à billes de grand diamètre, et des mobiles de réduction. L'utilisation d'un réducteur planétaire au centre du roulement impose cependant un roulement à billes de grand diamètre, et limite le rapport de réduction possible.

Le document GB2043826 divulgue un dispositif de transmission unidirectionnel comprenant une bague déformable. Ce dispositif est pratiquement impossible à miniaturiser dans les dimensions nécessaires à l'horlogerie. Par ailleurs, la bague déformable est dépourvue de dents et agit par friction, en sorte que le rapport de réduction est variable ; un tel dispositif est inadapté à des applications horlogères qui requièrent au contraire des rapports de réduction précisément définis.

### Bref résumé de l'invention

Un but de la présente invention est de proposer un dispositif d'accouplement susceptible d'être utilisé pour le remontage automatique d'une montre bracelet exempt des limitations des dispositifs connus et, en particulier, un dispositif d'accouplement unidirectionnel avec un réducteur intégré occupant un volume aussi réduit que possible et avec un rendement élevé.

Selon l'invention, ces buts sont atteints notamment au moyen de l'objet de la revendication principale, les revendications dépendantes se rapportant à des caractéristiques optionnelles et à des modes de réalisation avantageux de l'invention.

### Brève description des figures

Des exemples de mise en oeuvre de l'invention sont indiqués dans la description illustrée par les figures annexées dans lesquelles :
La figure 1 illustre une partie du dispositif de remontage automatique d'une montre bracelet comprenant un dispositif d'accouplement selon un aspect de l'invention.
La figure 2 illustre le dispositif d'accouplement selon un aspect de l'invention, en coupe.
La figure 3 illustre une partie de l'embrayage unidirectionnel et du réducteur du dispositif d'accouplement selon un aspect de l'invention.
La figure 4 représente une partie du dispositif d'accouplement selon un aspect de l'invention.

### Exemple(s) de mode de réalisation de l'invention

La figure 1 représente, en forme schématique, une partie du dispositif de remontage automatique d'une montre bracelet comprenant un dispositif d'accouplement selon un aspect de l'invention. Une masse oscillante 30 est fixée sur un rotor 39, lequel est agencé sur un roulement à billes (non visible sur cette figure), de manière à pouvoir tourner autour d'un axe central relativement au pont d'automatique 21 faisant office de support. Le rotor 39 est l'organe d'entrée du dispositif d'accouplement de l'invention 10, qui a la fonction de convertir le mouvement alterné de la masse oscillante 30 en mouvement unidirectionnel, et de fournir un rapport de démultiplication suffisant. Avantageusement, l'adoption d'un démultiplicateur harmonique permet la réalisation d'un dispositif d'accouplement 10 avec un volume extrêmement réduit, comme on le verra par la suite.

Les éléments constitutifs du dispositif d'accouplement 10 de la figure 1 sont mieux visibles dans la coupe de la figure 2. Le rotor 39 se compose d'une virole reliée, à son diamètre externe, au pont d'automatique 21 par le roulement à billes externe 35 optionnel, de manière à pouvoir tourner sans friction par rapport au support 21. Le roulement à billes comporte des billes en acier ou, préférablement, des billes en céramique exempt de lubrification, par exemple des billes céramiques d'oxyde de zirconium.

La masse oscillante 30 est rivetée, ou fixée avec n'importe quel procédé approprié, sur la surface latérale du rotor 39, en sorte que le rotor 39 est animé d'un mouvement dans les deux sens lors du port de la montre.

Le diamètre interne du rotor 39 est relié, par l'embrayage unidirectionnel à billes 40, à un dispositif réducteur placé concentriquement à l'intérieur du rotor 39. L'embrayage unidirectionnel, mieux visible sur la figure 3, comporte une pluralité de billes 42 à la circonférence interne du rotor 39. L'espacement régulier autour de la circonférence est assuré par une cage 49 (appelée aussi séparateur de billes), solidaire en rotation avec l'anneau 50, qui est le dispositif d'entrée du réducteur. La cage 49 porte des logements pour les billes 42 avec des surfaces inclinées formant des patins coinceurs, de manière à coupler le rotor 39 avec l'anneau 50 seulement pour un sens de rotation. Le fonctionnement et la construction d'un tel embrayage unidirectionnel sont décrits dans le brevet CH694025.

Le dispositif d'accouplement illustré par les figures permet le remontage pour un seul sens de rotation de la masse oscillante, tandis que, dans l'autre sens, l'embrayage unidirectionnel 40 consent la rotation libre de la masse oscillante 30. On pourrait toutefois imaginer d'ajouter un second embrayage unidirectionnel et un inverseur, pour obtenir le remontage dans les deux sens, sans sortir du cadre de l'invention.

En référence maintenant aux figures 2 et 4, l'anneau 50 est positionné concentriquement à l'intérieur du rotor 39 et est entrainé par l'embrayage unidirectionnel 40 toujours dans le même sens de rotation. L'anneau 50 porte, sur sa circonférence interne, deux galets 52 diamétralement opposés. Concentriquement et à l'intérieur de l'anneau 50 est placé un ruban déformable 60 avec une surface externe lisse et une surface interne dentée (la denture du ruban 60 n'est pas représentée pour simplifier les figures). Le ruban 60 a par exemple un diamètre primitif entre 2 et 5 millimètres, typiquement de l'ordre de 3 millimètres; le pas entre les dents sur la surface interne est typiquement compris entre 10 et 100 microns, typiquement 33 microns. Elle peut être réalisée par moulage, usinage laser, liga etc dans un matériau souple comme l'acier, le nickel, un alliage ou éventuellement un matériau synthétique.

Au repos, la bande flexible 60 est circulaire. Les galets 52 agissent sur deux points diamétralement opposés de l'engrenage élastique 60, le déforment et lui font assumer une forme ovale. Les galets 52 poussent deux points diamétralement opposés du ruban élastique 60 vers la roue fixe 28 et le pignon central 65 qui sont à son intérieur. Les sections du ruban élastiques comprises entre les galets 52 s'écartent élastiquement des roues internes 28 et 68, en sorte que l'engagement entre le ruban 60 et les roues internes 28 et 68 est limité aux deux points opposés de contact avec les galets 52.

Selon un aspect de l'invention, le ruban élastique 60 porte un nombre N1 de dents à son intérieur. La roue fixe 28, maintenue immobile par la vis 25 porte le même nombre de dents N1 du ruban. Lors de la rotation de l'anneau d'entrée 50, l'ovale décrit par le ruban 60 tourne, et tous les dents du ruban 60 s'engrènent successivement avec les dents de la roue fixe 28. Cependant, le ruban ne peut pas tourner, car le pas angulaires de la roue fixe 28 et du ruban élastique 60 sont identiques.

Selon des variantes non illustrées, la roue fixe 28 pourrait être remplacée par d'autres dispositifs ayant la fonction d'empêcher la rotation du ruban élastique 60 tout en lui permettant de se déformer, par exemple des lamelles radiales reliant le ruban élastique au support, ou tout autre dispositif équivalent.

En même temps, les dents du ruban 60 s'engrènent successivement avec les dents du pignon central 65. Selon un aspect de l'invention, le pignon central a un nombre de dents N2 différent de N1. Par conséquent, le pas angulaire de la denture du pignon central est différent de celui du ruban denté 60, et le pignon 65 est entraîné en rotation. Pour chaque révolution de l'anneau d'entrée 50, les N2 dents du pignon central s'engrènent avec les N1 dents du ruban 60 en succession et le pignon effectue donc une fraction (N2-N1)/N2 de rotation.

Le réducteur comprenant l'anneau d'entrée, 50, le ruban denté flexible 60, la roue fixe 28 et le pignon central 65 constitue un démultiplicateur harmonique dont le rapport de réduction est fixe et est donné par N2/(N1-N2), N1 et N2 étant le nombre de dents du ruban élastique 60 et du pignon central 65. Si par exemple par exemple N1= 92 et N2=90 le rapport de réduction du démultiplicateur harmonique est de 45:1. Ce rapport peut être obtenu avec une courroie d'un diamètre égal à trois millimètres en employant une denture de module 0.033, suffisant pour transmettre les couples requis dans une application horlogère. Le pignon central 65 relié au pont d'automatique 21 par le palier à billes 38 et est solidaire d'une roue dentée de sortie 70, sur le même axe. La roue de sortie 70 tourne dans un seul sens et peut remonter un ressort de barillet avec un seul mobile de réduction intermédiaire.

L'arrangement particulier du démultiplicateur (réducteur) harmonique avec des galets 52 en appui sur la surface externe de la courroie permet une réalisation particulièrement compacte. Il est cependant possible, bien que moins avantageux, d'obtenir la forme non circulaire de la courroie avec d'autres arrangement, par exemple avec des galets ou d'autres éléments à l'intérieur de la courroie 60.

Le dispositif d'accouplement de l'invention combine, dans un volume réduit, essentiellement intégré dans le palier de roulement de la masse oscillante 30, un embrayage unidirectionnel et un réducteur offrant une importante multiplication de la force de remontage. Il permet ainsi de réaliser un mécanisme de remontage automatique très compact, dont la hauteur ne dépasse pas deux millimètres, de préférence même au-dessous du millimètre, pouvant être facilement intégré dans des montres bracelets. En particulier, le dispositif d'accouplement de l'invention permet d'ajouter un mécanisme de remontage automatique à un mouvement à remontage manuel sans augmenter sensiblement l'épaisseur du mouvement.

### Numéros de référence employés sur les figures

- 10: dispositif d'accouplement
- 20: pont d'automatique, support
- 21: pont d'automatique, support
- 25: vis
- 28: roue dentée fixe
- 30: masse oscillante
- 35: roulement à billes externe
- 38: roulement à billes interne
- 39: rotor
- 40: embrayage unidirectionnel à billes
- 42: billes
- 44: patins
- 49: cage
- 50: anneau d'entrée du réducteur
- 52: galet
- 60: ruban élastique
- 65: pignon central
- 70: roue de sortie

## Revendications

1. Dispositif d'accouplement pour transmettre le mouvement d'une masse oscillante au ressort de barillet d'une montre à remontage automatique, le dispositif d'accouplement comprenant:
- un support (21);
- un rotor (39) libre de tourner autour d'un axe relativement au support (21);
- un réducteur, ayant un organe d'entrée (50) agencé pour être entraîné par le rotor (39) et un organe de sortie (70) pour remonter un ressort de barillet ; un embrayage unidirectionnel (40) entre le rotor (39) et l'organe d'entrée (50) du réducteur, agencé de manière à que l'organe d'entrée (50) du réducteur tourne dans un sens seulement, quel que ce soit le sens de rotation du rotor (39);
**caractérisé en ce que**
- le réducteur comprend un démultiplicateur harmonique ;
- et **en ce que** le réducteur comprend une bande flexible dentée (60), de sorte que ledit organe d'entrée (50) déforme ladite bande flexible sans la faire tourner.

2. Dispositif selon la revendication 1, dans lequel le réducteur comprend en outre un pignon (65) agencé pour être entraîné par la bande flexible.

3. Dispositif selon la revendication 2, dans lequel la bande flexible dentée (60) a un nombre de dent N1, et ledit pignon (65) a un nombre de dents N2 différent de N1, le rapport de démultiplication dudit démultiplicateur harmonique étant N2/(N1-N2).

4. Dispositif selon l'une des revendications 2 à 3, dans lequel ledit organe d'entrée est un anneau (50) avec deux galets diamétralement opposés (52), dans lequel la bande flexible (60), circulaire au repos, est logée coaxialement à l'intérieur de l'anneau (50) de manière à que les galets, faisant contact avec la surface externe de la bande flexible (60) la déforment lui faisant assumer une forme ovale, le pignon (65) étant logé coaxialement à l'intérieur de la bande flexible, la denture du ruban flexible 60 s'engageant avec la denture du pignon (65) aux deux points diamétralement opposés de contact avec les galets (52).

5. Dispositif selon l'une des revendications 1 à 4, comprenant des moyens pour empêcher la rotation du ruban flexible (60) tout en lui permettant de se déformer, par exemple une roue fixe (28) avec le même nombre de dents que le ruban flexible (60), coaxialement superposée au pignon (65), la denture du ruban flexible (60) s'engageant avec la denture de la roue fixe (28) aux deux points diamétralement opposés de contact avec les galets (52).

6. Dispositif selon l'une des revendications 1 à 5, comprenant un roulement à billes (35) assurant la liaison entre le rotor (39) et le support (21).

7. Dispositif selon l'une des revendications 2 à 6, comprenant un roulement à billes (38) assurant la liaison entre le pignon (65) et le support;

8. Dispositif selon l'une des revendications 1 à 7, dans lequel l'embrayage unidirectionnel (40) comprend une pluralité de billes (42) distribuées à l'intérieur de la circonférence interne du rotor (39), une cage (49), ayant des logements pour les billes (42) et solidaire en rotation avec l'anneau (50), les logements ayant des surfaces inclinées (45) formant des patins coinceurs, de manière à coupler l'anneau (50) avec le rotor (39) pour seulement un sens de rotation.

9. Dispositif selon l'une des revendications 5 à 7, dans lequel l'embrayage unidirectionnel et/ou au moins un des roulements à billes comprend des billes céramiques et est exempt de lubrification.

10. Dispositif selon la revendication 9, comprenant un second embrayage unidirectionnel et un inverseur, permettant le remontage du ressort dans les deux sens.

11. Dispositif selon l'une des revendications 2 à 10, comprenant une roue dentée de sortie (70) coaxialement solidaire dudit pignon (65), pour entraîner un axe d'un ressort de barillet.

12. Dispositif selon la revendication 11, dans lequel la roue de dentée de sortie (70) entraîne une roue de rochet d'un ressort de barillet par l'intermédiaire d'un mobile de réduction.

13. Mouvement d'horlogerie à remontage automatique comprenant un dispositif selon l'une des revendications 11 ou 12.

## Claims

1. Coupling device for transmitting the movement of an oscillating mass to a mainspring of an automatic wristwatch, the coupling device including:
- a support (21);
- a rotor (39) free to turn around an axis relative to the support (21);
- a reducer having an entry element (50) arranged to be driven by the rotor (39) and an exit element (70), for winding the mainspring;
- an unidirectional clutch (40) between the rotor (39) and the entry element (50) of the reduction, arranged so that the input element (50) of the reduction rotates in one direction, whatever the rotation direction of the rotor (39);
**characterised in that**
- the reducer includes an harmonic reducer;
- and **in that** the reduction includes a flexible toothed spline (60), such that said entry element (50) deforms said spline without setting it into rotation.

2. Device according to claim 1, wherein the reducer moreover includes a gear pinion arranged to be driven by the flexible spline.

3. Device according to claim 2, wherein the flexible toothed spline (60) has a number of teeth N1, and said gear pinion (65) has a number of teeth N2 different from N1, the reduction ration of said reducer being N2/(N1-N2).

4. Device according to any of claims from 2 to 3, wherein said entry element is a ring (50) with two rollers (52) placed opposite on a diameter, wherein the flexible spline (60), circular in its rest state, is placed coaxially inside the ring (50) such that the rollers, touching the external surface of the flexible spline (60) deform it as to assume an oval shape, the gear pinion (65) being coaxially placed inside the flexible spline, the teeth of the flexible spline (60) meshing with the teeth of the gear pinion (65) at the two points of contact with the rollers (52) opposite on a diameter.

5. Device according to any of claims from 2 to 3, comprising means to prevent the rotation of the flexible spline (60) while allowing its deformation, for example a fixed gear (28) having the same number of teeth as the flexible spline (60), coaxially superposed to the pinion gear (65), the teeth of the flexible spline (60) meshing with those of the fixed gear (28) at the two points of contact with the rollers (52) opposite on a diameter.

6. Device according to any of claims from 1 to 5, comprising a ball bearing (35) assuring the connexion between the rotor (39) and the support (21).

7. Device according to any of claims from 2 to 6, comprising a ball bearing (35) assuring the connexion between the gear pinion (65) and the support.

8. Device according to any of claims from 1 to 7, wherein the unidirectional clutch (40) includes a plurality of balls (42) distributed inside the internal circumference of the rotor (39), a cage (49), having lodgements for the balls (42), attached for rotating with the ring (50), the lodgements having inclined surfaces (45) acting as chucks, so as to couple the ring (50) with the rotor (39) for only one direction of rotation.

9. Device according to any of claims from 5 to 7, wherein the unidirectional clutch and/or at least one of the ball bearing includes ceramic balls and is lubrication-free.

10. Device according to claim 9, comprising a second unidirectional clutch and an inverter, to allow the winding of the main spring in both directions.

11. Device according to any of claims from 2 to 10, comprising an exit gear (70) coaxially connected with said pinion gear (65), for driving an axle of a barrel spring.

12. Device according to cléaim 11, wherein the exit gear (70) drives a ratchet wheel of a barrel by an intermediate reducing wheel.

13. Automatic watch movement including a device according to any of claims 11 or 12.

## Patentansprüche

1. Kupplungsvorrichtung, um die Bewegung einer oszillieren Masse am eine Antriebsfeder einer Uhr mit automatischen Aufzug zu übertragen, die Kupplungsvorrichtung umfassend
- eine Unterlage (21)
- einen Rotor (39), der frei ist, um einen Achse relativ zu der Unterlage (21) zu kreisen;
- ein Getriebe, das ein Eingangsorgan (50), das angepasst ist, durch den Rotor (39) angetrieben zu werden, und ein Ausgangsorgan (70), um die Antriebsfeder aufzuziehen; Einwegkupplung (40) zwischen dem Motor und dem Eingangsorgan (50) des Getriebes, angetrieben in einer Weise, dass das Eingangsorgan (50) des Getriebes sich nur in einer Richtung bewegt, unabhängig von der Rotationsrichtung des Rotors (39);
**gekennzeichnet, dadurch dass**
- das Getriebe ein harmonisches Umsetzungsgetriebe umfasst;
- und **dadurch**, dass das Getriebe ein flexibles, mit Zähnen versehenes Band (60) umfasst, so dass besagtes Eingangsorgan (50) besagtes flexibles Band deformiert, ohne dieses rotieren zu lassen.

2. Vorrichtung gemäss Anspruch 1, in welchem das Getriebe unter anderem ein Antriebsrad (65) umfasst, das angepasst ist, um durch das flexible Band angetrieben zu werden.

3. Vorrichtung gemäss Anspruch 2, in welchem das flexible Band (60), das mit Zähnen ausgestattet ist, eine Anzahl von Zähnen N1 hat, und besagtes Antriebsrad (65) eine Anzahl von N2 Zähnen hat, wobei N2 unterschiedlich von N1 ist, wobei die Getriebestufe besagten harmonischen Untersetzungsgetriebes N2/(N1-N2) ist.

4. Vorrichtung gemäss einem der Ansprüche 2 bis 3, in welchem das Antriebsorgan ein Ring (50) mit zwei diametral gegenüberliegenden Rollen (52) ist, in welchem das flexible Band (60), das rund in der Ruhestellung ist, koaxial in dem Inneren des Rings (50) derart gelagert ist, das die Rollen, die mit der externen Oberfläche des flexiblen Bandes (60) Kontakt haben, dieses verformen und eine ovale Form annehmen lassen, das Antriebsrad (65), das koaxial am Inneren des flexiblen Bandes gelagert ist, die Verzahnung des flexiblen Bandes (60) in die Verzahnung des Antriebrades (65) an zwei Punkten eingreift, die den Kontakten mit den Rollen (52) diametral gegenübergelegen sind.

5. Vorrichtung gemäss einem der Ansprüche 1 bis 4, umfassend Mittel, um die Rotation des flexiblen Bandes (60) zu verhindern, und ihm gleichzeitig zu erlauben sich zu deformieren, zum Beispiel durch ein festes Ritzel (28) mit der gleichen Anzahl von Zähnen wie das flexible Band (60), das koaxial über das Antriebsrad gelegt ist, so dass sich die Verzahnung des flexiblen Bandes in die Verzahnung des festen Rades (28) an zwei Punkten eingreift, die den Kontakten mit den Rollen (52) diametral gegenübergelegen sind.

6. Vorrichtung gemäss einem der Ansprüche 1 bis 5, umfassend ein Kugellager (35), das die Verbindung zwischen dem Rotor (39) und der Unterlage (21) sicherstellt.

7. Vorrichtung gemäss einem der Ansprüche 2 bis 6, umfassend ein Kugellager (38), das die Verbindung zwischen dem Antriebsrad (65) und der Unterlage sicherstellt.

8. Vorrichtung gemäss einem der Ansprüche 1 bis 7, in welchem die Einwegkupplung (40) eine Vielzahl von Kugeln (42), die im Innern des Umfangs des Rotors (39) verteilt sind, und einen Käfig (49) umfasst, der Lagerungen für die Kugeln (42) hat, und mit dem Ring (50) rotationsverbunden ist, wobei die Lagerungen geneigte Oberflächen (45) hat, die einen Führungsschlitten formt, um so den Ring (50) mit dem Rotor (39) für nur eine Rotationsrichtung zu kuppeln.

9. Vorrichtung gemäss einem der Ansprüche 5 bis 7, in welchem die Einwegkupplung und/oder mindestens eines der Kugellager keramische Kugeln umfassen und ohne Schmiermittel ist.

10. Vorrichtung gemäss Anspruch 9, umfassend eine zweite Einwegkupplung und einen Inverter, der den Aufzug der Feder in den zwei Richtungen erlaubt.

11. Vorrichtung gemäss einem der Ansprüche 2 bis 10, umfassend ein Ausgangszahnrad (70), das koaxial mit besagtem Antriebsrad (65) verbunden ist, um eine Achse der Antriebsfeder anzutreiben.

12. Vorrichtung gemäss Anspruch 11, in welchem das Ausgangszahnrad (70) ein Schaltrad einer Antriebsfeder durch ein Getrieberad antreibt.

13. Uhrwerk mit automatischem Aufzug umfassend eine Vorrichtung gemäss einem der Ansprüche 11 oder 12.
